# EUROPÄISCHE PATENTSCHRIFT

(11) **EP 1 497 522 B1**
(45) Veröffentlichungstag und Bekanntmachung des Hinweises auf die Patenterteilung: **31.08.2005**
(21) Anmeldenummer: 02740521.6
(22) Anmeldetag: 25.04.2002
(51) Int. Cl.: E05D 15/24, E05F 15/16

(54) **SEKTIONALTOR UND FÜHRUNGSANORDNUNG DAFÜR**
SECTIONAL DOOR AND GUIDE ASSEMBLY THEREFOR
PORTE EN PLUSIEURS SECTIONS ET DISPOSITIF DE GUIDAGE ASSOCIE

(43) Veröffentlichungstag der Anmeldung: 19.01.2005
(73) Patentinhaber: Hörmann KG Brockhagen, 33803 Steinhagen (DE)
(72) Erfinder: HÖRMANN, Thomas, J., 66606 St. Wendel (DE); BRINKMANN, Herbert, 33790 Halle/Westfalen (DE)
(74) Vertreter: Leinweber & Zimmermann
(86) Internationale Anmeldenummer: PCT/EP2002/004612
(87) Internationale Veröffentlichungsnummer: WO 2003/091523

(56) Entgegenhaltungen:
- EP-A- 0 284 192
- WO-A-95/21983
- FR-A- 2 694 331

## Beschreibung

Die Erfindung betrifft ein Sektionaltor mit einem längs einer durch eine Führungsschienenanordnung vorgegebenen Bahn zwischen einer Schließstellung und einer Öffnungsstellung bewegbaren Torblatt, wobei die Führungsschienenanordnung zwei jeweils zwei durch einen bogenförmigen Abschnitt miteinander verbundene, etwa geradlinig verlaufende Abschnitte aufweisende und etwa parallel zueinander verlaufende Führungsschienen aufweist, sowie eine Führungsanordnung für ein derartiges Sektionaltor.

Sektionaltore dieser Art werden beispielsweise in Form von Garagentoren oder Hallentoren eingesetzt. Dabei ist das Torblatt im allgemeinen in der Schließstellung in einer Vertikalebene angeordnet und in der Öffnungsstellung über Kopf in einer Horizontalebene angeordnet. Die Bewegung des Torblattes zwischen der Schließstellung und der Öffnungsstellung wird durch eine Führungsschienenanordnung mit zwei Führungsschienen geführt, wobei jede der Führungsschienen einen parallel zum Torblatt in der Öffnungsstellung verlaufenden horizontalen Abschnitt, einen parallel zum Torblattt in der Schließstellung verlaufenden vertikalen Abschnitt und einen bogenförmigen Abschnitt aufweist, welcher diese beiden geradlinig verlaufenden Abschnitte miteinander verbindet. Die Bewegung des Torblattes längs des bogenförmigen Abschnittes wird dadurch ermöglicht, daß es aus einer Mehrzahl von längs der vorgegebenen Bahn hintereinander angeordneten und über senkrecht zu der vorgegebenen Bahn verlaufende Gelenkachsen aufweisende Gelenke miteinander verbundenen Paneelen gebildet ist. Zum Erhalt eines vollständigen Abschlusses der mit dem Torblatt zu verschließenden Öffnung ist es erforderlich, daß auch das bei einer Öffnungsbewegung vorlaufende Paneel des Torblattes in der Schließstellung in einer Ebene mit den übrigen Paneelen des Torblattes angeordnet ist. Das kann, sofern der mit dem Torblatt zu verschließende Raum eine hinreichende Höhe hat, dadurch erreicht werden, daß der bogenförmige Abschnitt der Führungsschienen vollständig oberhalb des oberen Randes dieser Öffnung angeordnet ist, so daß auch das bei einer Öffnungsbewegung vorlaufende Paneel den bogenförmigen Abschnitt in der Schließstellung vollständig verlassen hat.

Falls die Abmessungen des mit dem Sektionaltor zu verschließenden Raumes eine derartige Anordnung der bogenförmigen Abschnitte der Führungsschienen nicht erlauben, können die Führungsschienenanordnungen zusätzliche Führungsschienenabschnitte aufweisen, welche ausschließlich zur Führung der Bewegung des bei der Öffnungsbewegung vorlaufenden Paneels dienen. Diese zusätzlichen Führungsschienenabschnitte können ohne einen bogenförmigen Abschnitt ausgeführt werden, weil der bei der Öffnungsbewegung vorlaufende Rand des Torblattes nicht vollständig umgelenkt werden muß. Derartige Führungsschienenanordnungen sind beispielsweise in der DE 39 38 021 C2 und der FR 2 694 331 A1 angegeben. Mit diesen Führungsschienenanordnungen läßt sich eine zuverlässige Führung der Torblattbewegung zwischen der Öffnungsstellung und der Schließstellung erreichen, wobei gleichzeitig auch bei geringer Raumhöhe ein vollständiger Abschluß der mit dem Torblatt zu verschließenden Öffnung gewährleistet ist. Allerdings ist die Ausführung entsprechender Führungsschienenanordnungen mit einem deutlichen Mehraufwand verbunden, weit ein zusätzlicher Führungsschienenabschnitt bereitgestellt werden muß.

Eine andere Möglichkeit zum Erhalt eines vollständigen Abschlusses der mit dem Torblatt zu verschließenden Öffnung auch bei geringer Raumhöhe, welche eine Anordnung des bogenförmigen Abschnittes der Führungsschienen oberhalb des oberen Randes der Öffnung verhindert, ist erreichbar, wenn ein an dem bei der Öffnungsbewegung vorlaufenden Paneel angebrachtes und zur Führung der Torblattbewegung mit der Führungsschienenanordnung zusammenwirkendes Führungselement, wie etwa eine Führungsrolle, in einer senkrecht zur Torblattebene verlaufenden Richtung bzgl. dem Torblatt bewegbar, insbesondere bzgl. einer senkrecht zur Bewegungsrichtung des Torblattes verlaufenden Schwenkachse verschwenkbar angeordnet ist. In diesem Fall kann das bei der Öffnungsbewegung vorlaufende Paneel bei Erreichen der Schließstellung von dem Führungselement und damit auch von der Führungsschiene weg bewegt werden, um so einen vollständigen Abschluß der mit dem Torblatt zu verschließenden Öffnung zu erreichen, auch wenn der bogenförmige Abschnitt der Führungsschiene im Bereich der Raumöffnung angeordnet ist.

Insbesondere bei Sektionaltoren der zuletzt beschriebenen Art hat es sich gezeigt, daß bei einem Langzeitbetrieb mit zahlreichen Lastspielen Verformungen der Führungsschienen und Lockerungen der Befestigung der Führungsschienenanordnung auftreten. Sofern auch noch eine Antriebseinrichtung an einen bei einer Öffnungsbewegung vorlaufenden Rand des Torblattes gekoppelt ist, tritt zusätzlich das Problem auf, daß die aus Sicherheitsgründen üblicherweise vorgesehene Kraftbegrenzung der Antriebseinrichtung bei Auftreffen des bei einer Schließbewegung vorlaufenden Randes auf ein Hindernis erst dann wirksam wird, wenn die auf das Hindernis einwirkende Kraft einen unzulässig hohen Wert erreicht. Andererseits führt eine Absenkung des Grenzwertes für die Kraftbegrenzung auf einen geringeren Wert häufig zu einem automatischen Ansprechen der Kraftbegrenzung auch bei Kraftwerten, welche bei einem herkömmlichen, hindemisfreien Torlauf auftreten.

Ferner ist ein der WO 95/21 983 ein Tor angegeben, bei dem dem bei eine Öffnungslewegung vorlaufenden Paneel kein mis der Führunsgscheneanordnung zusammen wirkendes Führzugselement angeordnet ist.

Angesichts der vorstehend beschriebenen Probleme im Stand der Technik liegt der Erfindung die Aufgabe zugrunde, ein Sektionaltor der eingangs beschriebenen Art bereitzustellen, welches eine hohe Langzeitzuverlässigkeit aufweist und darüber hinaus auch mit einer an den bei einer Öffnungsbewegung vorlaufenden Rand des Torblattes gekoppelten Antriebseinrichtung zuverlässig betreibbar ist.

Erfindungsgemäß wird diese Aufgabe durch die im kennzeichnenden Teil der Patentanspruchs 1 augegebene Weiterbildung der bekannten Tore gelost.

Diese Lösung geht auf die Erkenntnis zurück, daß die beim Betrieb der bekannten Sektionaltore beobachteten Probleme darauf zurückzuführen sind, daß beim Durchlaufen des bogenförmigen Abschnittes der Führungsschienen in einer senkrecht zu der dadurch vorgegebenen Bahn verlaufenden Richtung Beschleunigungskräfte auf die Führungsschienenanordnung einwirken, welche zu einer Verformung oder Lösung der Befestigung führen können. Derartige Beschleunigungs- bzw. Umlenkkräfte können insbesondere bei den mit bewegbaren Führungselementen ausgestatteten Torblättern einen sehr hohen Wert erreichen, weil durch die bewegbare Anbringung des Führungselementes an dem Torblatt ein zusätzlicher Freiheitsgrad für die Bewegung des Torblattes eingeführt wird, welcher bei einer Schließbewegung ein Verlassen der vorgegebenen Bahn im Verlauf des bogenförmigen Abschnittes erlaubt und zu einem späteren Zeitpunkt der Schließbewegung zu einer abrupten Umlenkung des bei der Schließbewegung nachlaufenden Randes führt, welche mit entsprechend hohen Kräften verbunden ist. Das Verlassen der vorgegebenen Bahn längs des bogenförmigen Abschnittes der Führungsschienen tritt insbesondere dann auf, wenn der bei der Schließbewegung vorlaufende Rand des Torblattes im Verlauf der Schließbewegung auf ein Hindernis auftrifft. In diesem Fall bewirkt die typischerweise an den bei der Öffnungsbewegung vorlaufenden Rand des Torblattes gekoppelte Antriebseinrichtung zunächst eine Entfernung des Führungselementes von dem Torblatt in einer senkrecht zur Torblattebene verlaufenden Richtung ohne daß die Kraftbegrenzung der Antriebseinrichtung aktiviert wird. Gleichzeitig werden durch diese Bewegung Hebelverhältnisse geschaffen, welche die von der Antriebseinrichtung auf das Torblatt ausgeübten Kräfte im Bereich des bei der Schließbewegung vorlaufenden Randes verstärken und so zu einer hohen Belastung des der Schließbewegung entgegenwirkenden Hindernisses führen, bevor die Kraftbegrenzung anspricht.

Bei der erfindungsgemäßen Weiterbildung der bekannten Sektionaltore werden diese Probleme dadurch gelöst, daß eine vorzugsweise zwischen den Führungsschienen angeordnete weitere Führungsanordnung die Torblattbewegung zusätzlich stabilisiert und einem übermäßigen Abrücken der Torblattbewegung von der vorgegebenen Bahn und damit auch der Einstellung der vorstehend beschriebenen ungünstigen Hebelverhältnisse entgegenwirkt. Auf diese Weise wird sowohl eine übermäßige Belastung der Führungsschienen als auch eine übermäßige Belastung von der Torblattbewegung entgegenwirkenden Hindemissen im Verlauf der Schließbewegung des Torblattes verhindert.

Die erfindungsgemäß vorgesehene weitere Führungsanordnung läßt sich konstruktiv besonders einfach verwirklichen, wenn sie ein feststehend angeordnetes Anlageelement aufweist. Dieses Anlageelement kann beispielsweise im Bereich des Sturzes der mit dem Torblatt zu verschließenden Öffnung angebracht sein. Dabei kann das Anlageelement eine mit dem bei einer Öffnungsbewegung vorlaufenden Rand des Torblattes zur Führung der Torblattbewegung zusammenwirkende Anlagefläche aufweisen, welche dem bogenförmigen Abschnitt der vorgegebenen Bahn nachgebildet ist. Als konstruktiv besonders einfach und dennoch wirksam hat es sich erwiesen, wenn das Anlageelement eine in einer senkrecht zur vorgegebenen Bahn verlaufenden Projektionsebene zwischen dem bogenförmigen Abschnitt und den geradlinig verlaufenden Abschnitten und/oder zumindest abschnittsweise längs einer Sekante des bogenförmigen Abschnittes oder parallel dazu verlaufende Anlagefläche aufweist. Im Hinblick auf den Abstand der an dem Torblatt angebrachten Führungselemente von dem Torblatt in einer senkrecht zur Torblattebene verlaufenden Richtung verläuft die Anlagefläche üblicherweise parallel zu einer Sekante des bogenförmigen Abschnittes und kann in einer senkrecht zur vorgegebenen Bahn verlaufenden Projektionsebene vollständig außerhalb der von dem bogenförmigen Abschnitt und den geradlinigen Abschnitten der Führungsschienen eingeschlossenen Fläche angeordnet sein.

Wie vorstehend bereits erläutert, wirkt das feststehend angeordnete Anlageelement zur Führung der Torblattbewegung mit dem bei der Öffnungsbewegung vorlaufenden Rand des Torblattes zusammen. Dabei können Beschädigungen des Torblattes im Bereich dieses Randes und/oder eine Beeinträchtigung der Torblattbewegung im Verlauf des bogenförmigen Abschnittes der Führungsschienen vermieden werden, wenn die Führungsanordnung ein zweites an einem bei einer Öffnungsbewegung vorlaufenden, etwa senkrecht zu der vorgegebenen Bahn verlaufenden Rand angeordnetes und bei einer Schließbewegung an das erste Anlageelement anlegbares Anlageelement aufweist, welches in einer senkrecht zur Torblattebene verlaufenden Richtung über das Torblatt hinausragt und daher in Anlage an das feststehend angeordnete Anlageelement gelangt, selbst wenn dieses feststehend angeordnete Anlageelement so angeordnet ist, daß die Torblattbewegung vor Anlage des weiteren Anlageelementes an dem feststehend angeordneten Anlageelement durch das feststehend angeordnete Anlageelement nicht beeinflußt wird.

Eingangs wurde bereits erläutert, daß die Erfindung mit besonderem Vorteil bei Sektionaltoren mit einer an das Torblatt gekoppelten Antriebseinrichtung eingesetzt wird. In diesem Fall kann das zweite Anlageelement in einer Doppelfunktion auch zur Vermeidung von Beschädigungen des Torblattes durch die Ankopplung der Antriebseinrichtung daran benutzt werden, wenn die Antriebseinrichtung an einer zwischen den Führungsschienen liegenden Stelle im Bereich des zweiten Anlageelementes an das Torblatt gekoppelt ist.

Im Rahmen der Erfindung ist auch an die Nachrüstung bereits montierter Sektionaltore gedacht. Eine dazu geeignete zusätzliche Führungsanordnung besteht im wesentlichen aus einem feststehend im Bereich der Laibung einer Öffnung festlegbaren ersten Anlageelement und einem an einem bei einer Öffnungsbewegung vorlaufenden Rand des Torblattes festlegbaren zweiten Anlageelement.

Nachstehend wird die Erfindung unter Bezugnahme auf die Zeichnung, auf die hinsichtlich aller erfindungswesentlichen und in der Beschreibung nicht näher herausgestellten Einzelheiten ausdrücklich verwiesen wird, erläutert. In der Zeichnung zeigt:
- Fig. 1: eine Darstellung eines erfindungsgemäßen Sektionaltores in einer ersten Phase der Schließbewegung des Torblattes,
- Fig. 2: eine der Fig. 1 entsprechende Darstellung in einer zweiten Phase der Schließstellung und
- Fig.3: eine der Fig. 1 entsprechende Darstellung nach Erreichen der Schließstellung.

In Fig. 1 ist ein das bei einer Öffnungsbewegung vorlaufende Paneel 12 umfassender Teil eines insgesamt mit 10 bezeichneten Torblattes eines Sektionaltores dargestellt. Gemäß Fig. 1a wird die Bewegung des Torblattes zwischen einer Öffnungsstellung und einer Schließstellung mit Hilfe von Führungsschienen 20 geführt, welche mit einem an dem Paneel 12 angebrachten Führungselement 14 zusammenwirken. Aus einer vergleichenden Betrachtung der Fig. 1a bis 3a geht hervor, daß das in Form einer Führungsrolle verwirklichte Führungselement 14 in einer senkrecht zur Torblattebene verlaufenden Richtung bzgl. dem Torblatt bewegbar ist, in dem es bzgl. einer senkrecht zu der Führungsschiene 20 verlaufenden Achse verschwenkt wird.

Gemäß Fig. 1b bis 3b ist das Torblatt 10 über eine einerseits an den bei einer Öffnungsbewegung vorlaufenden Rand des Torblattes 10 und andererseits an ein in einer Führung 32 aufgenommenes Zugmittel angelenkte Hebelanordnung 30 an eine Antriebseinrichtung gekoppelt. Dabei ist die Hebelanordnung 30 einerseits über ein am bei einer Öffnungsbewegung vorlaufenden Rand des Torblattes 10 angebrachtes Anlageelement an das Torblatt 10 und andererseits an ein von einer Antriebseinrichtung angetriebenes und in einem Führungsprofil 32 aufgenommenes Zugmittel angelenkt.

Wie aus den Fig. 2 und 3 hervorgeht, wird die Führungsrolle 14 bei Erreichen der Schließstellung von dem Torblatt 10 weggeschwenkt. Dadurch gelangt das am Torblatt 10 befestigte Anlageelement 40 in Anlage an eine parallel zu einer Sekante des bogenförmigen Abschnittes 22 der bogenförmigen Bahn verlaufende Anlagefläche eines oberhalb der mit dem Torblatt 10 zu verschließenden Öffnung angeordneten Anlageelementes. Im weiteren Verlauf der Bewegung des Torblattes 10 wird der bei der Öffnungsbewegung vorlaufende Rand des Torblattes 10 durch gleitende Anlage des Anlageelementes 40 am Anlageelement 44 schräg nach unten gedrängt. Die so bewirkte Führung der Torblattbewegung führt zu einer Entlastung der bogenförmigen Abschnitte 22 der Führungsschienen und vermeidet gleichzeitig die Entwicklung von Hebelverhältnissen, welche zu einer übermäßigen Verstärkung der über die Hebelanordnung 30 auf das Torblatt 10 ausgeübten Kraft führen können.

Die Erfindung ist nicht auf das anhand der Zeichnung erläuterte Ausführungsbeispiel beschränkt. Vielmehr ist auch an den Einsatz von Führungsanordnungen gedacht, welche nur ein feststehend angeordnetes Anlageelement aufweisen, welches unmittelbar mit einem Rand des Torblattes zusammenwirkt. Im übrigen kann die Erfindung auch mit Vorteil bei sog. Seitensektionaltoren eingesetzt werden, bei denen das Torblatt längs insgesamt horizontal verlaufenden Führungsschienen zwischen der Öffnungsstellung und der Schließstellung bewegt wird. Ferner ist die Erfindung auch bei solchen Sektionaltoren mit Vorteil einsetzbar, bei denen kein motorischer Antrieb vorgesehen ist, bzw. der motorische Antrieb nur eine Nachrüstoption darstellt.

## Patentansprüche

1. Sektionaltor mit einem längs einer durch eine Pührungsschienenanordnung vorgegebenen Bahn zwischen einer Schließstellung und einer Öffnungsstellung bewegbaren Torblatt (10), wobei die Führungsschienenanordnung zwei jeweils zwei durch einen bogenförmigen Abschnitt miteinander verbundene, etwa geradlinig verlaufende Abschnitte aufweisende und etwa parallel zueinander verlaufende Führungsschienen (20) aufweist, **dadurch gekennzeichnet, daß** dem Torblatt (10) eine weitere zwischen den Führungsschienen (20) angeordnete Führungsanordnung (40, 44) zur Führung der Torblattbewegung längs des bogenförmigen Abschnittes der vorgegebenen Bahn mit einem feststehend angeordneten Anlageelement (44), welches eine mit dem bei einer Öffnungsbewegung vorlaufenden Rand des Torblattes zur Führung der Torblattbewegung zusammenwirkende und diesen Rand bei einer Schließbewegung durch gleitende Anlage daran schräg nach unten drängende Anlagefläche aufweist, zugeordnet ist.

2. Sektionaltor nach Anspruch 1, **dadurch gekennzeichnet, daß** das Torblatt (10) eine Mehrzahl von längs der vorgegebenen Bahn hintereinander angeordneten und über senkrecht zu der vorgegebenen Bahn verlaufende Gelenkachsen aufweisende Gelenke miteinander verbundenen Paneele (12) aufweist.

3. Sektionaltor nach Anspruch 2, **dadurch gekennzeichnet, daß** an mindestens einem, insbesondere dem bei der Öffnungsbewegung vorlaufenden Paneel (12), mindestens ein mit der Führungsschienenanordnung zusammenwirkendes und in einer senkrecht zur Torblattebene verlaufenden Richtung bzgl. dem Torblatt bewegbares, insbesondere verschwenkbares, Führungselement (10) angeordnet ist.

4. Sektionaltor nach einem der vorhergehenden Ansprüche, **dadurch gekennzeichnet, daß** das erste Anlageelement eine in einer senkrecht zur vorgegebenen Bahn verlaufenden Projektionsebene zwischen dem bogenförmigen Abschnitt und den geradlinigen Abschnitten und/oder zumindest abschnittsweise längs einer Sekante des bogenförmigen Abschnittes oder parallel dazu verlaufende Anlagefläche aufweist.

5. Sektionaltor nach einem der vorhergehenden Ansprüche, **dadurch gekennzeichnet, daß** die Führungsanordnung ein zweites an einem bei einer Öffnungsbewegung vorlaufenden, etwa senkrecht zu der vorgegebenen Bahn verlaufenden Rand angeordnetes und bei einer Schließbewegung an das erste Anlageelement (44) anlegbares Anlageelement (40) aufweist.

6. Sektionaltor nach einem der vorhergehenden Ansprüche, **gekennzeichnet durch** eine an das Torblatt (10) gekoppelte Antriebseinrichtung.

7. Sektionaltor nach Anspruch 6, **dadurch gekennzeichnet, daß** die Antriebseinrichtung an einer zwischen den Führungsschienen (10) liegenden Stelle, insbesondere im Bereich des zweiten Anlageelementes (40), an das Torblatt (10) gekoppelt ist.

## Claims

1. Sectional door with a door leaf (10) that may be moved between a closing position and an opening position along a path predetermined by a guide assembly, in which the guide assembly has two guide rails respectively (20), which have approximately rectilinearly running sections and run approximately parallel to each other and are connected with each other by a curved section, **characterised in that** the door leaf (10) is allocated a further guide assembly (40, 44) arranged between the guide rails (20), which is for guiding the door leaf movement along the curved section of the predetermined path with an equipment element (44) arranged so that it is fixed, which has a contact surface that interacts with the door leaf edge that moves forward to guide the door leaf movement during an opening movement and that causes this edge to be pushed obliquely downwards via a sliding mechanism thereon during a closing movement.

2. Sectional door according to claim 1, **characterised in that** the door leaf (10) has a multiplicity of panels (12) connected with each other, which are arranged consecutively along the predetermined path and via hinges running perpendicularly to the predetermined path and having hinge shafts.

3. Sectional door according to claim 2, **characterised in that** at least one guide element (10) that interacts with the guide assembly and which may be moved, particularly swivelled in relation to the door leaf in a direction running perpendicularly to the door leaf plane is arranged on at least one panel (12), particularly the one moving forward during an opening movement.

4. Sectional door according to one of the foregoing claims, **characterised in that** the first equipment element has a plane of projection that runs perpendicularly to the predetermined path and is between the curved section and the rectilinear sections and / or a contact surface that runs along a secant of the curved section at least in sections or runs in parallel thereto.

5. Sectional door according to one of the foregoing claims, **characterised in that** the guide assembly has a second equipment element (40) arranged on an edge, which moves forward during an opening movement and runs approximately perpendicularly to the predetermined path and with the second equipment element being able to be applied to the first equipment element (44) during a closing movement.

6. Sectional door according to one of the foregoing claims, **characterised by** an actuating device connected to the door leaf (10).

7. Sectional door according to claim 6, **characterised in that** the actuating device is connected to the door leaf (10) at a point located between the guide rails (10), particularly in the area of the second equipment element (40).

## Revendications

1. Porte sectionnée avec un vantail de porte (10) déplaçable le long d'une voie prédéfinie par un agencement de rails de guidage entre une position de fermeture et une position d'ouverture, où l'agencement de rails de guidage présente deux rails de guidage (20) présentant chacun deux tronçons s'étendant à peu près d'une manière rectiligne, reliés par un tronçon en forme d'arc et s'étendant à peu près parallèlement l'un à l'autre, **caractérisée en ce qu'**il est associé au vantail de porte (10) un agencement de guidage supplémentaire (40,44) disposé entre les rails de guidage (20), pour le guidage du déplacement du vantail de porte le long du tronçon en forme d'arc de la voie prédéfinie avec un élément d'application (44) disposé fixement, qui présente une face d'application coopérant avec le bord avant, lors d'un mouvement d'ouverture, du vantail de porte pour le guidage du déplacement du vantail de porte et poussant ce bord, lors d'un mouvement de fermeture, par une application de glissement à celui-ci, en biais vers le bas.

2. Porte sectionnée selon la revendication 1, **caractérisée en ce que** le vantail de porte (10) présente une pluralité de panneaux (12) disposés le long de la voie prédéfinie les uns derrière les autres et reliés par des articulations, s'étendant perpendiculairement à la voie prédéfinie, présentant des axes d'articulation.

3. Porte sectionnée selon la revendication 2, **caractérisée en ce qu'**à au moins un, en particulier au panneau avant (12) lors du mouvement d'ouverture, est disposé au moins un élément de guidage (10), en particulier pivotant, coopérant avec l'agencement de rails de guidage et déplaçable dans une direction s'étendant perpendiculairement au plan du vantail de porte respectivement au vantail de porte.

4. Porte sectionnée selon l'une des revendications précédentes, **caractérisée en ce que** le premier élément d'application présente une face d'application dans un plan de projection s'étendant perpendiculairement à la voie prédéfinie, entre le tronçon en forme d'arc et les tronçons rectilignes et/ou au moins par tronçons le long d'une sécante du tronçon en forme d'arc ou s'étendant parallèlement à celui-ci.

5. Porte sectionnée selon l'une des revendications précédentes, **caractérisée en ce que** l'agencement de guidage présente un deuxième élément d'application (40) disposé à un bord précurseur lors d'un mouvement d'ouverture, s'étendant à peu près perpendiculairement à la voie prédéfinie et applicable, lors d'un mouvement de fermeture, au premier élément d'application (40).

6. Porte sectionnée selon l'une des revendications précédentes, **caractérisée par** une installation d'entraînement couplée au vantail de porte (10).

7. Porte sectionnée selon la revendication 6, **caractérisée en ce que** l'installation d'entraînement est couplée à un emplacement situé entre les rails de guidage (10), en particulier dans la zone du deuxième élément d'application (40), au vantail de porte (10).
